# EUROPÄISCHE PATENTANMELDUNG

(11) **EP 0 443 446 A2**
(43) Veröffentlichungstag der Anmeldung: **28.08.1991**
(21) Anmeldenummer: 91102131.9
(22) Anmeldetag: 15.02.1991
(51) Int. Cl.: D05B 69/16, D05B 27/00

(54) **Näh-Wendegetriebe fÀ¼r die Anfangs- und Schluss-Sicherungsnaht zum Einbau an Nähmaschinen**

(30) Priorität: 19.02.1990 IT 3061990 U
(71) Anmelder: EMMEPI S.R.L., Fossò (Venezia) (IT)
(72) Erfinder: Renato, Busato, Vigonovo (Venezia) (IT)
(74) Vertreter: Gustorf, Gerhard, Dipl.-Ing.

(57) **Zusammenfassung**

Es handelt sich um ein Wendegetriebe für die Durchführung der Sicherungsnaht an Anfang und Schluß der Nähte, insbesondere im Bereich Felle, Leder, Schuhe.

Es kann an Nähmaschinen eingebaut werden und ermöglicht die vorherige Einstellung der Sticheanzahl der Sicherungsnaht.

## Beschreibung

Vorliegende Erfindung bezieht sich auf den Bereich der Nähmaschinen für Felle, Leder und Schuhe im allgemeinen; wo die Durchführung einer Sicherungsnaht am Anfang und am Schluß der Nähte erforderlich ist.

Bekanntlich gibt es Nähmaschinen, bei denen die Sicherungsnaht mit Hilfe eines außen angebrachten Hebels, der auf einen Nocken im Innern der Maschine einwirkt und so die Umkehrung der Bewegung hervorruft, durchgeführt werden kann. Diese Maschinen sind mit einem Greifer ausgestattet, der durch Auf- und Abwärtsbewegung das Nähgut nach vorne bewegt; wenn man einen Hebel betätigt, bewegt sich der Greifer in die entgegengesetzte Richtung und ermöglicht so die Sicherungsnaht.

Es gibt auch Maschinen mit einem umlaufenden Greifer für den Materialvorschub; in diesem Fall muß zur Durchführung der Sicherungsnaht das Nähgut gedreht werden.

Dieser Vorgang ist schwierig und mühevoll und nicht immer möglich.

Dieses Problem wird von vorliegender Erfindung gelöst. Sie kann an bereits existierenden oder neuen Nähmaschinen, die zum Vorschub einen umlaufenden Greifer verwenden, angebracht werden.

An der Maschine befindet sich ein Steuergehäuse, die bei Ein- bzw. Auskupplung der Näh-Pedalsteuerung einen Kolben steuert, der wiederum eine Welle bewegt und abwechselnd zwei entgegengesetzte Kegelräder in Eingriff bringt.

Zwischen besagten Kegelrädern befindet sich ein an der senkrechten Spindel befestigtes Kegelrad, das die Umdrehungsbewegung an den umlaufenden Greifer überträgt.

Die Spindel, an der die entgegengesetzte Kegelräder befestigt sind, kann nur in eine Richtung drehen, und zwar mit Hilfe von Kupplungen.

Wenn sich der Kolben in Ruhestellung befindet; d.h. während der Nähphasen, ist die normale Kupplung zwischen dem ersten Zahnrad der waagerechten Spindel und dem Kegelrad der senkrechten Spindel aktiviert, daraus ergibt sich, daß der umlaufende Greifer dreht und das Nähgut vorschiebt.

Beim Signal des Steuergehäuses verursacht der Kolben die Lösung des Kontaktes mit dem ersten Kegelrad und stellt den Kontakt mit dem zweiten Kegelrad her, wodurch die Drehrichtung der senkrechten Spindel geändert und das Nähgut nach hinten geschoben wird, während die Nadel weiternäht und die Sicherungsnaht durchführt.

Die Anzahl der Nahtstiche hängt von der Drehzahl der Spindel ab, die im Steuergehäuse gespeichert werden kann.

Das Steuergehäuse schickt nicht nur das Signal an den ersten Kolben, sondern auch ein zweites an einen zweiten Kolben, der den oberen umlaufenden Fuß reguliert.

Über dem Nähgut befindet sich ein umlaufender Fuß, der das Material beim Nähen andrückt und begleitet.

Der Fuß ist mit einer unteren senkrechten Achse verbunden, die während der Sicherungsnaht in Leerlauf versetzt wird. Die untere senkrechte Achse ist mit einer Zahnkupplung mit einer weiteren, oberen, senkrechten Achse verbunden, die sie während des Nähens dreht.

Der Kolben wird vom Steuergehäuse synchron mit dem Kolben, der die Drehrichtung des umlaufenden Greifers einstellt, aktiviert und hebt die obere senkrechte Achse an, wobei sie die untere senkrechte Achse freigibt und in den Leerlauf versetzt. Dadurch wird die entgegengesetzte Drehung des umlaufenden Fußes ermöglicht.

Als nicht begrenzendes Beispiel wird eine praktische Verwirklichung der Erfindung dargestellt.

Auf Abb. 1 ist der Kolben (A) in der Nähphase dargestellt, während der das Zahnrad (D) an der Spindel (C) in das Zahnrad (F) der Welle (G) eingreift, die für den normalen Nähvorgang des Nähguts die Bewegung an den umlaufenden Greifer (I) überträgt.

Der Kolben (B) ermöglicht während des Nähens die Übertragung der umlaufenden Bewegung von der oberen Welle (L) an die untere Welle (M), die den umlaufenden Fuß (N), der das Material während der Nähphase andrückt und begleitet, dreht. Eine Feder (P) hält den Druck bei Änderung der Dicke des Nähguts bei.

Auf Abb. 2 ist der Kolben (A) in Betrieb dargestellt. Dieser bewirkt die Verschiebung der Spindel (C), wodurch das Zahnrad (E) in das Zahnrad (F) eingreift und so die Welle (G) und den Greifer (I) in entgegengesetzte Richtung dreht und die Sicherungsnaht ermöglicht. Wenn der Kolben (B) vom Steuergehäuse aktiviert ist, hebt er die Welle (L) an, die sich von der Welle (M) löst und folglich den umlaufenden Fuß (N) in Leerlauf versetzt, der frei wird, um während der Sicherungsnaht in die entgegengesetzte Richtung zu drehen. Die Feder (P) dient auch als Rückzugsfeder wenn der Kolben (B) in seine Anfangsstellung zurückkehrt, aber auch, um die Stellung des Fußes (N) beizubehalten, falls das Nähgut keine gleichmäßige Dicke haben sollte.

Auf Abb. 3 ist eine gleichwertige Lösung dargestellt, die darin besteht, die beiden Kegelräderpaare ständig mit der senkrechten Welle in Kontakt zu setzen und so abwechselnd in Leerlauf zu versetzen.

Dies sind rein schematische Ausführungsverfahren, die für einen Fachmann ausreichend sind, um die Erfindung zu verwirklichen, folglich kann es bei der praktischen Anwendung Varianten geben, unbeschadet des Wesens des innovativen Konzepts.

## Patentansprüche

1. Mechanismus für Anfangs- und Schluß-Sicherungsnaht an Nähmaschinen, dadurch gekennzeichnet, daß er eine Welle hat, die zwei entgegengesetzte Getriebe trägt, zwischen denen die senkrechte Spindel angebracht ist, welche mit einem Zahnrad für die Drehung des Greifers ausgestattet ist.

2. Mechanismus nach Anspruch 1, dadurch gekennzeichnet, daß er einen Kolben hat , der die entgegengesetzten Getriebe auswechselt und dadurch die Umkehrung der Bewegung der zwischen ihnen befindlichen senkrechten Spindel bewirkt.

3. Mechanismus nach Anspruch 1 oder 2,, dadurch gekennzeichnet, daß die Aktivierung des Kolbens automatisch erfolgt und von Ein- und Auskupplung der Pedalsteuerung aktiviert wird.

4. Mechanismus nach einem der vorhergehenden Ansprüche, dadurch gekennzeichnet, daß die Ein- und die Auskupplung der Pedalsteuerung auch einen Kolben aktiviert, der die Verbindung zwischen der oberen und der unteren Spindel, mit denen der umlaufende Fuß verbunden ist, der dadurch in Leerlauf versetzt wird, unterbricht.
